# EUROPÄISCHE PATENTSCHRIFT

(11) **EP 1 104 835 B1**
(45) Veröffentlichungstag und Bekanntmachung des Hinweises auf die Patenterteilung: **22.09.2004**
(21) Anmeldenummer: 00125733.6
(22) Anmeldetag: 24.11.2000
(51) Int. Cl.: E06B 3/54, E06B 3/66, E06B 3/02

(54) **Lochabdichtungsvorrichtung für Durchgangsöffnungen von Mehrscheiben-Isolierglas**
Sealingdevice for through openings in insulating multiple glazing panels
Calfeutrage de trous traversants dans des vitrages isolants multiples

(30) Priorität: 01.12.1999 DE 29921128 U
(43) Veröffentlichungstag der Anmeldung: 06.06.2001
(73) Patentinhaber: Schönig, Helge, 74861 Neudenau (DE); Peter, Frank, 74189 Weinsberg (DE); Bangratz, René, Dipl.-Ing., 74861 Neudenau (DE)
(72) Erfinder: Schönig, Helge, 74861 Neudenau (DE); Peter, Frank, 74189 Weinsberg (DE); Bangratz, René, Dipl.-Ing., 74861 Neudenau (DE)
(74) Vertreter: Müller, Hans, Dipl.-Ing.

(56) Entgegenhaltungen:
- WO-A-99/34082
- US-A- 4 893 443

## Beschreibung

### TECHNISCHES GEBIET

Die Erfindung betrifft eine Lochabdichtungsvorrichtung für Durchgangsöffnungen, die in Isolierglasscheiben, die aus mehreren Scheiben bestehen, vorhanden sind. Durch diese Durchgangsöffnungen hindurch werden die Isolierglasscheiben mit sogenannten Punkthaltern an der Unterkonstruktion der beispielsweise Isolierglasfassade auf Abstand gehalten.

### STAND DER TECHNIK

Eine bekannte Lochabdichtungsvorrichtung besteht aus einem hülsenförmigen Körper, der beim Zusammenbauen der Isolierglasscheibe in die im Durchmesser kreisrunden Scheibenlöcher ihrer Scheiben eingesetzt wird. Dieser hülsenförmige Körper besitzt einen ringförmig um ihn herumlaufenden Kragen, der taillenartig im mittleren Bereich der Hülse vorhanden ist. Gegen die beiden gegenüberliegenden Außenseiten des ringförmigen Kragens liegen die beiden voneinander beabstandeten Scheiben des Mehrscheiben-Isolierglases an. Je nach Größe des Abstandes zwischen den beiden Scheiben, aus denen die Isolierglasscheibe zusammengesetzt ist, und je nach Dicke dieser einzelnen Scheiben sind unterschiedliche hülsenförmige Körper erforderlich.

Eine gattungsgemäße Lochabdichtungsvorrichtung ist aus der WO 99/34082 bekannt. Diese Lochabdichtungsvorrichtung eines Zwei-Scheiben-Isolierglases besitzt ein Distanzteil zwischen den auf gegenseitigem Abstand gehaltenen beiden Scheiben. Für jede Scheibe ist eine jeweils äußere Randeinfassung vorgesehen. Das Distanzteil und die beiden Randeinfassungen sind als zueinander separate Teile vorhanden.

Die eine der beiden Randeinfassungen ist als Hülse und die andere Randeinfassung als scheibenartige Mutter ausgebildet, die an dem aus der Durchgangsöffnung herausragenden Endbereich der anderen Hülse aufgeschraubt ist. Diese Konstruktion beinhaltet, dass für unterschiedlich dicke Mehrscheiben-Isolierglas-Konstruktionen unterschiedlich lange Hülsen verwendet werden müssen. Falls die dadurch bedingte große Lagerhaltung an Hülsen vermieden werden wollte, müsste eine entsprechend lange Hülse bei allen Mehrscheiben-Isolierglas-Konstruktionen verwendet werden. Das hätte zur Folge, dass solche Hülsen unterschiedlich weit aus der Durchgangsöffnung heerauskragen würden. Die jeweils aus dem Lichtraumprofil der Mehrscheiben-Isolierglas-Konstruktion herausragenden Hülsenteile könnten aber der Befestigungskonstruktion der Isolierglas-Konstruktion im Wege stehen.

### DARSTELLUNG DER ERFINDUNG

Ausgehend von diesem vorbekannten Stand der Technik liegt der Erfindung die Aufgabe zugrunde, eine Lochabdichtungsvorrichtung anzugeben, die für möglichst viele unterschiedlich dicke Isolierglasscheiben der eingangs genannten Art verwendet werden kann.

Diese Erfindung ist durch die Lochabdichtungsvorrichtung gemäß den Merkmalen des Anspruchs 1 gegeben. Ein mit einer solchen Lochabdichtungsvorrichtung versehenes Mehrscheiben-Isolierglas ist Gegenstand des Anspruchs 16. Weiterbildungen der Erfindung sind Gegenstand von Unteransprüchen.

Bei der erfindungsgemäßen Lochabdichtungsvorrichtung und bei dem mit einer solchen Lochabdichtungsvorrichtung versehenen Isolierglas kann zumindest eine der beiden Einschraubhülsen unterschiedlich weit in den Distanzring eingeschraubt oder auf sonstige Weise an demselben befestigt werden. Dadurch können unterschiedlich dicke Scheiben mit derselben Lochabdichtungsvorrichtung zu einer Mehrscheiben-Isolierglasscheibe zusammengebaut werden. Sofern die einzelnen Scheiben der Isolierglasscheibe unterschiedliche gegenseitige Abstände aufweisen sollen, braucht nicht die gesamte Lochabdichtungsvorrichtung sondern nur der als separates Teil vorhandene taillenartige Distanzring, und damit nur ein Teil der Lochabdichtungskonstruktion, ausgetauscht zu werden.

Nach einem Ausführungsbeispiel kann der mittige, taillenartige Distanzring so ausgebildet sein, dass von seinen beiden sich gegenüberliegenden Seiten aus jeweils eine Einschraubhülse als Randeinfassung eines Scheibenloches für die jeweilige Scheibe eingeschraubt werden kann.

Dabei kann die erste der beiden Einschraubhülsen in den Distanzring und die zweite, andere Einschraubhülse in die erste Einschraubhülse jeweils eingeschraubt werden. Es ist allerdings auch möglich, beide Einschraubhülsen für sich getrennt voneinander in den Distanzring einzuschrauben. Ein Ausführungsbeispiel für jede dieser beiden Ausführungsformen ist beispielhaft in der Zeichnung dargestellt.

Gemäß einer anderen Ausführungsform der Erfindung braucht der Distanzring nicht an Schraubteilen befestigt zu sein.

Die innere Wandfläche der die Durchgangsöffnung einrahmenden Einschraubhülse kann kreiszylindrisch bis an den freien Rand der Lochabdichtung gehen; es ist allerdings auch möglich, dass sich dieser Wandbereich nach außen hin konisch erweitert. Dies hängt davon ab, wie die Konstruktion des in die Lochabdichtungsvorrichtung einsetzbaren Punkthalters ausgebildet ist; ob der Punkthalter flächig von oben auf der Außenseite des Isolierglases aufsitzen oder ob der Punkthalter mit der Außenseite des Isolierglases bündig abschließen soll.

Es ist eine Abdichtung des Zwischenraums zwischen den einzelnen Glasscheiben der Isolierglasscheibe und der Durchgangsöffnung erforderlich. Diese Abdichtung kann nach einem auch in der Zeichnung dargestellten Ausführungsbeispiel aus Dichtungsscheiben bestehen, die als Ringscheiben auf dem Distanzring aufliegen und als Auflager für die jeweilige Glasscheibe dienen. Durch Einschrauben der Einschraubhülsen in den Distanzring kann die jeweilige Glasscheibe pressdicht an dem Distanzring aufgelegt werden. Die Abdichtung kann allerdings auch durch ein Dichtungs- bzw. Klebeband erreicht werden, welches zwischen Distanzring und der jeweils angrenzenden Scheibe platziert wird.

Darüber hinaus ist es möglich, in der Einschraubhülse Durchgangsöffnungen vorzusehen, um von der Durchgangsöffnung aus gegebenenfalls zusätzliches Dichtungsmaterial in den Zwischenraum zwischen der jeweiligen Glasscheibe und der Einschraubhülse einzubringen. Diese Durchgangsöffnungen können auch zum Ansetzen eines Werkzeuges zum Einschrauben des betreffenden Schraubteils verwendet werden.

Sowohl das für die Ringscheiben benutzte Dichtungsmaterial als auch das gegebenenfalls zusätzlich durch die Durchgangsöffnungen des Schraubteils eingeführte Dichtungsmaterial weist vorteilhafterweise dauerelastische Materialeigenschaften auf. Das Dichtungs- bzw. Klebeband ist vorzugsweise als doppelseitig klebendes Band ausgebildet.

Weitere Ausgestaltungen und Vorteile der Erfindung sind den in den Ansprüchen ferner aufgeführten Merkmalen sowie den nachfolgenden Ausführungsbeispielen zu entnehmen.

### KURZE BESCHREIBUNG DER ZEICHNUNG

Die Erfindung wird im Folgenden anhand des in der Zeichnung dargestellten Ausführungsbeispiels näher beschrieben und erläutert. Es zeigen:
- Fig. 1: einen Längsschnitt durch ein Mehrscheiben-Isolierglas im Bereich einer Durchgangsöffnung, mit einer ersten Ausführungsform einer Lochabdichtungsvorrichtung,
- Fig. 2: einen Längsschnitt durch ein Mehrscheiben-Isolierglas im Bereich einer Durchgangsöffnung, mit einer zweiten Ausführungsform einer Lochabdichtungsvorrichtung,
- Fig. 3: einen Längsschnitt durch ein Mehrscheiben-Isolierglas im Bereich einer Durchgangsöffnung, mit einer dritten Ausführungsform einer Lochabdichtungsvorrichtung,
- Fig. 4: eine Darstellung ähnlich der von Fig. 1, mit einer vierten Ausführungsform der Erfindung,
- Fig. 5: eine nochmals weitere, fünfte Ausführungsform der Erfindung.

### WEGE ZUM AUSFÜHREN DER ERFINDUNG

Ein Mehrscheiben-Isolierglas 10 besteht aus im vorliegenden Beispielsfall zwei Glasscheiben, einer äußeren Glasscheibe 12 und einer inneren Glasscheibe 14. Die Ausdrücke "außen" und "innen" beziehen sich auf die Einbaulage des Mehrscheiben-Isolierglases 10 bei einem Bauwerk. Die beiden Glasscheiben 12, 14 haben einen gegenseitigen Abstand 16 voneinander. Der Abstand 16 definiert einen Zwischenraum 18, der einen Luft-Unterdruck aufweist.

In den Glasscheiben 12, 14 ist eine Durchgangsöffnung 20 vorhanden. Diese Öffnung 20 wird durch im Querschnitt kreisförmige Löcher 22 beziehungsweise 24 gebildet. Die beiden Achsen dieser Löcher 22, 24 fallen lediglich in etwa ineinander. Ihr genaues Ineinanderfallen wird durch unvermeidliche Fertigungstoleranzen bei der Herstellung der beiden Löcher 22, 24 verhindert.

Im Bereich der Durchgangsöffnung 20 wird gemäß Fig. 1 der Zwischenraum 18 zwischen den beiden Glasscheiben 12, 14 durch einen Distanzring 26 begrenzt. Auf den beiden der jeweiligen Glasscheibe 12, 14 zugewandten Außenseiten des Distanzringes 26 liegt eine äußere beziehungsweise innere Dichtungsscheibe 28 beziehungsweise 30 auf. Im vorliegenden Fall sind diese aus dauerelastischem Material hergestellten Dichtungsscheiben 28, 30 in ihrer Größe angepassten Nutausnehmungen 32, 34 des Distanzringes 26 eingelagert. Auf der Dichtungsscheibe 28 beziehungsweise 30 liegt die äußere Glasscheibe 12 beziehungsweise die innere Glasscheibe 14 gasdicht an.

Die Innenseite des Distanzringes 26 ist mit einem Innengewinde 40 versehen. Ein diesem Innengewinde 40 angepasstes Außengewinde 42 ist an der Außenseite einer von der Innenseite her in die Durchgangsöffnung 20 eingeschraubten inneren Einschraubhülse 44 vorhanden. Auf der Innenseite dieser inneren Einschraubhülse 44 ist ein Innengewinde 46 ausgebildet, das in kämmenden Eingriff mit dem Außengewinde 48 einer von der Außenseite der Durchgangsöffnung 20 her eingeschraubten äußeren Einschraubhülse 50 vorhanden ist. Die innere Einschraubhülse 44 ist also in den Distanzring 26 eingeschraubt, während die äußere Einschraubhülse 50 in die innere Einschraubhülse 44 eingeschraubt ist (Fig. 1). Je stärker die beiden Einschraubhülsen 44, 50 ineinandergeschraubt werden, umso stärker werden die beiden Glasscheiben 12, 14 gegen die Dichtungsscheiben 28, 30 und damit umso stärker an den Distanzring 26 gepresst.

Um diese vorstehende Presskraft auszuüben, besitzt die äußere Einschraubhülse 50 an ihrem äußeren freien Rand eine konische Verdickung 54. Während ihre Innenseite geradlinig in Richtung der Längsachse 57 der äußeren Einschraubhülse 50 verläuft, bildet die Außenseite im Bereich dieser Verdickung 54 eine trichterförmige Erweiterung. Mit der Verdickung 54 presst sich die äußere Einschraubhülse 50 an eine entsprechend schräg abgefaste Fläche 56 der äußeren Glasscheibe 12 an.

Die innere Einschraubhülse 44 besitzt an ihrem zur Innenseite hin gerichteten Ende eine nach außen ausragende L-förmige Schulter 58. Mit dieser Schulter 58 liegt die innere Einschraubhülse 44 an der Innenseite der inneren Glasscheibe 14 pressend an. Durch Zusammenschrauben der beiden Einschraubhülsen 44, 50 werden also die beiden Glasscheiben 12, 14 wünschenswert stark gegeneinander verschoben.

Im Randbereich der beiden Einschraubhülsen 44, 50 sind umfangmäßig verteilt jeweils mehrere Einlassbohrungen 60, 62 vorhanden. Durch diese Einlassbohrungen 60 beziehungsweise 62 hindurch kann Dichtungsmaterial durch die jeweilige Einschraubhülse 50 beziehungsweise 44 hindurch in den dahinter liegenden Zwischenraum 64 - bei der Glasscheibe 12 - beziehungsweise 66 - bei der Glasscheibe 14 - eingeführt werden. Auf diese Weise kann Dichtungsmaterial zwischen die Dichtungsscheiben 28 beziehungsweise 30 und die jeweilige Einschraubhülse 50 beziehungsweise 44 gebracht werden.

Das Einbauen der aus dem Distanzring 26 und den beiden Einschraubhülsen 44, 50 bestehenden Lochabdichtungsvorrichtung 70 in die Durchgangsöffnung 20 des Mehrscheiben-Isolierglases 10 erfolgt auf folgende Weise.

In das Loch 24 der inneren Glasscheibe 14 wird die innere Einschraubhülse 44 eingesetzt. Die innere Glasscheibe 14 liegt dabei auf der L-Schulter 58 dieser inneren Einschraubhülse 44 auf. Anschließend wird der Distanzring 26 mit der Einschraubhülse 44 verschraubt, wobei vorher zwischen Dichtungsring 26 und der Glasscheibe 14 die innere Dichtungsscheibe 30 zwischengelegt wird. Dieses Verschrauben kann unter Zuhilfenahme eines in Einlassbohrungen 62 eingesetzten Schraubwerkzeuges erfolgen. Anschließend wird dann die äußere Glasscheibe 12 auf die auf den Distanzring 26 aufgelegte äußere Dichtungsscheibe 28 gelegt. Anschließend wird dann die äußere Einschraubhülse 50 in die innere Einschraubhülse 44 eingeschraubt. Auch dieses Verschrauben kann mittels eines - in Einlassbohrungen 60 eingesetzten - Schraubwerkzeuges erfolgen. Während die miteinander kämmenden Gewinde 40, 42 zwischen dem Distanzring 26 und der inneren Einschraubhülse 44 Rechtsgewinde sind, sind die miteinander kämmenden Gewinde 46, 48 zwischen der inneren Einschraubhülse 44 und der äußeren Einschraubhülse 50 Linksgewinde. Dadurch wird erreicht, dass beim Einschrauben der äußeren Einschraubhülse 50 in die innere Einschraubhülse 44 sich die Schraubstellung zwischen dem Distanzring 26 und der inneren Einschraubhülse 44 nicht lockert.

Bei der in Fig. 2 dargestellten Lochabdichtungsvorrichtung 70.2 ist statt der L-förmigen Schulter 58 eine konische Verdickung 54.2 vorhanden. Eine vergleichbare konische Verdickung 54 ist an der inneren Einschraubhülse 44 der Lochabdichtung 70 gemäß Fig. 1 ausgebildet. Der äußere Rand der äußeren Einschraubhülse 50.2 besitzt eine trichterförmige, konische Erweiterung 72. Dadurch lässt sich ein bündig mit der Außenseite der äußeren Glasscheibe 12 abschließender Punkthalter einbauen.

Bei der in Fig. 3 dargestellten Lochabdichtungsvorrichtung 70.3 ist ebenfalls eine äußere Einschraubhülse 50.3 mit der trichterförmigen, konischen Erweiterung 72 vorhanden, die der Einschraubhülse 50.2 der in Fig. 2 dargestellten Lochabdichtung 70.2 entspricht. In beiden Einschraubhülsen 50.2, 50.3 sind Einlassbohrungen 60.3 vorhanden, die den Einlassbohrungen 60 der Lochabdichtung 70 funktionell entsprechen und die im Unterschied zu den Einlassbohrungen 60 in dem Bereich der konischen Erweiterung 72 angeordnet sind.

Die äußere Einschraubhülse 50.3 ist in einem Distanzring 26.3 unmittelbar eingeschraubt. Im radial vergrößerten Abstand zu der äußeren Einschraubhülse 50.3 ist eine innere Einschraubhülse 44.3 mit einer endseitigen konischen Verdickung 54.3 vorhanden, die als Randeinfassung für die innere Glasscheibe 14.4 dient und die in einer Ringnut 80 des Distanzringes 26.3 ebenfalls direkt eingeschraubt ist. Die beiden Einschraubhülsen 50.3 und 44.3 sind also nicht unmittelbar miteinander verschraubt, so wie das bei den Lochabdichtungsvorrichtungen 70, 70.2 der Fall ist. Auch bei der inneren Einschraubhülse 44.3 sind Einlassbohrungen 62.3 vorhanden, die funktionell den Einlassbohrungen 62 der Lochabdichtung 70 entsprechen.

Die in den Fig. 4 und 5 dargestellten Lochabdichtungsvorrichtungen 70.4 und 70.5 unterscheiden sich von den vorstehenden Lochabdichtungsvorrichtungen im Wesentlichen darin, dass jeweils ein Distanzring 26.4 vorhanden ist, der auf seiner Innenseite 81 kein Innengewinde, sondern eine glatte Oberfläche besitzt. Die zum Distanzring 26.4 bei der Lochabdichtung 70.4 benachbarte innere Einschraubhülse 44.4 besitzt auf ihrer Außenseite 82 ebenfalls eine glatte Oberfläche. Dadurch sind der Distanzring 26.4 und die innere Einschraubhülse 44.4 nicht aneinander befestigt. Nach wie vor miteinander verschraubt sind die innere Einschraubhülse 44.4 und die äußere Einschraubhülse 50.4, so wie das im Vorstehenden bereits beschrieben ist. Bei der Darstellung gemäß Fig. 4 besitzt die äußere Einschraubhülse 50.4 in ihrem äußeren Endbereich eine konische Erweiterung 72, wie sie auch bereits bei der Lochabdichtung 70.2 (Fig. 2) vorhanden ist.

Die innere Einschraubhülse 44.4 besitzt an ihrem äußeren freien Stirnrand eine L-förmige Schulter 58, sowie das bei der in Fig. 1 dargestellten inneren Einschraubhülse 44 ebenfalls der Fall ist.

Zwischen dem Distanzring 26.4 und der äußeren Glasscheibe 12 bzw. der inneren Glasscheibe 14 ist jeweils ein doppelseitig klebendes Band 84 bzw. 86 vorhanden. Dieses doppelseitige Klebeband bildet einen luftdichten Abschluss zwischen dem Zwischenraum 18 zwischen den beiden Glasscheiben 12, 14 und der Durchgangsöffnung 20. Auf Einführen von zusätzlichem Dichtungsmaterial kann daher verzichtet werden.

Die in Fig. 5 dargestellte Lochabdichtungsvorrichtung 70.5 entspricht im Wesentlichen der in Fig. 4 dargestellten Lochabdichtungsvorrichtung 70.4. Im Unterschied zu dieser besitzt aber die Lochabdichtungsvorrichtung 70.5 an dem freien Rand ihrer äußeren Einschraubhülse 50.5 eine nach außen auskragende L-förmige Schulter 58, mit der diese Einschraubhülse 50.5 von außen an der äußeren Glasscheibe 12 im eingebauten Zustand pressend anliegt. An dem freien Ende der inneren Einschraubhülse 44.5 ist endseitig eine konische Verbreiterung 72 vorhanden. Mit der konischen Erweiterung 72 presst sich die innere Einschraubhülse 44.5 an eine entsprechend schräg abgefaste Fläche 56 der inneren Glasscheibe 14 an.

Bei den in Fig. 4 und 5 dargestellten Lochabdichtungsvorrichtungen 70.4 und 70.5 ist auf die Darstellung von in den Fig. 1, 2 und 3 dargestellten Einlassbohrungen 60, 62 verzichtet worden. Selbstverständlich können solche Einlassbohrungen auch bei den Einschraubhülsen dieser Lochabdichtungsvorrichtungen 70.4 und 70.5 angeordnet werden, sollte es aus Dichtungszwecken oder zum Ansetzen von Schraubwerkzeugen erforderlich bzw. gewünscht werden.

Die vorstehenden Lochabdichtungsvorrichtungen 70 benötigen wenig Raum. So kann im Extremfall der Durchmesser dl der freien Durchgangsöffnung 20 lediglich um die doppelte Mantelstärke 90 der die Größe dieser Durchgangsöffnung 20 definierenden einen Hülse 50 kleiner sein als der Durchmesser des kleinsten Scheibenloches 22 des Mehrscheiben-Isolierglases 10 (Fig.1).

## Patentansprüche

1. Lochabdichtungsvorrichtung (70) für Durchgangsöffnungen (20) von Mehrscheiben-Isolierglas,
- mit einem Distanzring (26), positionierbar zwischen zwei auf gegenseitigem Abstand (16) gehaltenen, gelochten Scheiben (12, 14),
- und mit jeweils einer Randeinfassung für jedes Scheibenloch (22, 24),
- wobei der Distanzring (26) und die Randeinfassungen als zueinander separate Teile vorhanden sind,
**dadurch gekennzeichnet, dass**
- beide Randeinfassungen als ineinandergreifende, aneinander befestigbare Einschraubhülsen (44, 50) ausgebildet sind.

2. Lochabdichtungsvorrichtung nach Anspruch 1,
**dadurch gekennzeichnet, dass**
- der Distanzring als ein die beiden Einschraubhülsen (44, 50) umschließender Ring ausgebildet ist.

3. Lochabdichtungsvorrichtung nach einem der vorstehenden Ansprüche,
**dadurch gekennzeichnet, dass**
- zumindest eine der beiden Einschraubhülsen (44, 50) am Distanzring (26) befestigbar ist.

4. Lochabdichtungsvorrichtung nach Anspruch 3,
**dadurch gekennzeichnet, dass**
- zumindest eine der beiden Einschraubhülsen (44, 50) mit dem Distanzring (26) verschraubbar ist.

5. Lochabdichtungsvorrichtung nach Anspruch 4,
**dadurch gekennzeichnet, dass**
- die in den Distanzring (26) einschraubbare erste Einschraubhülse (44) auf ihrer Außenseite (42) ein Rechtsgewinde und auf ihrer Innenseite ein Linksgewinde (46) aufweist,
- die in diese erste Einschraubhülse (44) einschraubbare zweite Einschraubhülse (50) auf ihrer Außenseite ein Linksgewinde (48) aufweist.

6. Lochabdichtungsvorrichtung nach Anspruch 4,
**dadurch gekennzeichnet, dass**
- beide Einschraubhülsen (44, 50) in den Distanzring (26) einschraubbar sind.

7. Lochabdichtungsvorrichtung nach Anspruch 6,
**dadurch gekennzeichnet, dass**
- die die Schraubgewinde jeweils tragenden Hülsenteile der beiden Einschraubhülsen (44, 50) in voneinander unterschiedlichen, die Längsachse (57) der Lochabdichtung (70) konzentrisch umgebenden Ringräumen liegen.

8. Lochabdichtungsvorrichtung nach einem der vorstehenden Ansprüche,
**dadurch gekennzeichnet, dass**
- der freie Randbereich einer Einschraubhülse (44.2, 44.3, 50) eine konische Verdickung (54, 54.2, 54.3) aufweist.

9. Lochabdichtungsvorrichtung nach einem der vorstehenden Ansprüche,
**dadurch gekennzeichnet, dass**
- der freie Randbereich einer Einschraubhülse (50.2, 50.3, 50.4, 44.5) eine konische Erweiterung (72) aufweist.

10. Lochabdichtungsvorrichtung nach einem der vorstehenden Ansprüche,
**dadurch gekennzeichnet, dass**
- der freie Randbereich einer Einschraubhülse (44, 44.4, 50.5) eine L-förmige Schulter (58) aufweist.

11. Lochabdichtungsvorrichtung nach einem der vorstehenden Ansprüche,
**dadurch gekennzeichnet, dass**
- ein Dichtungsmaterial auf den beiden Außenseiten des Distanzringes (26) vorhanden ist.

12. Lochabdichtungsvorrichtung nach Anspruch 11,
**dadurch gekennzeichnet, dass**
- das Dichtungsmaterial eine Ringscheibe (28, 30) ist.

13. Lochabdichtungsvorrichtung nach Anspruch 11 oder 12,
**dadurch gekennzeichnet, dass**
- das Dichtungsmaterial dauerelastisch ist.

14. Lochabdichtungsvorrichtung nach einem der Ansprüche 11 bis 13,
**dadurch gekennzeichnet, dass**
- das Dichtungsmaterial ein doppelseitig klebendes Band (84, 86) ist.

15. Lochabdichtungsvorrichtung nach einem der vorstehenden Ansprüche,
**dadurch gekennzeichnet, dass**
- Aussparungen (60, 62) in der Einschraubhülse (44, 50) vorhanden sind, durch die Dichtungsmaterial in den Zwischenraum (64, 60) zwischen Scheibe (12, 14) und zugehöriger Einschraubhülse(44, 50) und/oder ein Schraubwerkzeug radial einführbar ist.

16. Mehrscheiben-Isolierglas (10) mit zumindest einer Durchgangsöffnung (20) zum Befestigen eines Glashalters,
**dadurch gekennzeichnet, dass**
- eine Lochabdichtungsvorrichtung (70, 70.2, 70.3, 70.4, 70.5) nach einem der vorstehenden Ansprüche in Scheibenlöchern (22, 24) verwendet ist.

## Claims

1. Hole-sealing device (70) for through-openings (20) in multi-pane insulating glass,
- having a spacer ring (26) that can be positioned between two perforated panes (12, 14) held at a distance (16) from one another,
- and having in each case one edge mount for each hole (22, 24) in the panes,
- the spacer ring (26) and the edge mounts being in the form of separate parts,
**characterized in that**
- the two edge mounts are designed as screw-in sleeves (44, 50) which engage in and can be secured to one another.

2. Hole-sealing device according to Claim 1, **characterized in that**
- the spacer ring is designed as a ring which surrounds the two screw-in sleeves (44, 50).

3. Hole-sealing device according to one of the preceding claims, **characterized in that**
- at least one of the two screw-in sleeves (44, 50) can be secured to the spacer ring (26).

4. Hole-sealing device according to Claim 3, **characterized in that**
- at least one of the two screw-in sleeves (44, 50) can be screwed to the spacer ring (26).

5. Hole-sealing device according to Claim 4, **characterized in that**
- the first screw-in sleeve (44), which can be screwed into the spacer ring (26), has on its outer side (42) a right-handed thread and on its inner side a left-handed thread (46),
- the second screw-in sleeve (50), which can be screwed into this first screw-in sleeve (44), has on its outer side a left-handed thread (48).

6. Hole-sealing device according to Claim 4, **characterized in that**
- both screw-in sleeves (44, 50) can be screwed into the spacer ring (26).

7. Hole-sealing device according to Claim 6, **characterized in that**
- the sleeve parts, which in each case bear the screw threads, of the two screw-in sleeves (44, 50) are located in different annular spaces which concentrically surround the longitudinal axis (57) of the hole seal (70).

8. Hole-sealing device according to one of the preceding claims, **characterized in that**
- the free edge region of a screw-in sleeve (44.2, 44.3, 50) has a conical thickened portion (54, 54.2, 54.3).

9. Hole-sealing device according to one of the preceding claims, **characterized in that**
- the free edge region of a screw-in sleeve (50.2, 50.3, 50.4, 44.5) has a conical widening (72).

10. Hole-sealing device according to one of the preceding claims, **characterized in that**
- the free edge region of a screw-in sleeve (44, 44.4, 50.5) has an L-shaped shoulder (58).

11. Hole-sealing device according to one of the preceding claims, **characterized in that**
- there is a sealing material on the two outer sides of the spacer ring (26).

12. Hole-sealing device according to Claim 11, **characterized in that**
- the sealing material is an annular disc (28, 30).

13. Hole-sealing device according to Claim 11 or 12, **characterized in that**
- the sealing material is permanently elastic.

14. Hole-sealing device according to one of Claims 11 to 13, **characterized in that**
- the sealing material is a double-sided adhesive tape (84, 86).

15. Hole-sealing device according to one of the preceding claims, **characterized in that**
- there are cut outs (60, 62) in the screw-in sleeve (44, 50), through which cut outs sealing material can be introduced radially into the space (64, 60) between pane (12, 14) and associated screw-in sleeve (44, 50) and/or a screwing tool can be introduced radially.

16. Multi-pane insulating glass (10) having at least one through-opening (20) for securing a glass holder, **characterized in that**
- a hole-sealing device (70, 70.2, 70.3, 70.4, 70.5) according to one of the preceding claims is used in holes (22, 24) in the panes.

## Revendications

1. Dispositif de calfeutrage (70) d'ouvertures traversantes (20) dans des vitrages isolants multiples,
- avec une bague d'écartement (26), pouvant être positionnée entre deux vitres (12, 14) pourvues de trous qui sont maintenues à distance mutuelle (16),
- et avec un encadrement respectif pour chaque trou de vitre (22, 24),
- la bague d'écartement (26) et les encadrements étant présents sous la forme de pièces séparées les unes des autres,
**caractérisé en ce que** les deux encadrements sont réalisés sous la forme de douilles filetées (44, 50) pouvant être fixées l'une à l'autre en engagement mutuel.

2. Dispositif de calfeutrage selon la revendication 1, **caractérisé en ce que** la bague d'écartement est réalisée sous la forme d'une bague entourant les deux douilles filetées (44, 50).

3. Dispositif de calfeutrage selon l'une des revendications précédentes, **caractérisé en ce qu'**au moins une des deux douilles filetées (44, 50) peut être fixée à la bague d'écartement (26).

4. Dispositif de calfeutrage selon la revendication 3, **caractérisé en ce qu'**au moins une des deux douilles filetées (44, 50) peut être assemblée par vissage à la bague d'écartement (26).

5. Dispositif de calfeutrage selon la revendication 4, **caractérisé en ce que**
- la première douille filetée (44), qui peut être vissée dans la bague d'écartement (26), présente un filetage à droite sur sa face extérieure (42) et un filetage à gauche (46) sur sa face intérieure,
- la deuxième douille filetée (50), qui peut être vissée dans cette première douille filetée (44), présente un filetage à gauche (48) sur sa face extérieure.

6. Dispositif de calfeutrage selon la revendication 4, **caractérisé en ce que** les deux douilles filetées (44, 50) peuvent être vissées dans la bague d'écartement (26).

7. Dispositif de calfeutrage selon la revendication 6, **caractérisé en ce que** les parties de douille respectives des deux douilles filetées (44, 50) qui portent les filetages se trouvent dans des espaces annulaires différents l'un de l'autre, entourant concentriquement l'axe longitudinal (57) du calfeutrage (70).

8. Dispositif de calfeutrage selon l'une des revendications précédentes, **caractérisé en ce que** la région de bord libre d'une douille filetée (44.2, 44.3, 50) présente un épaississement conique (54, 54.2, 54.3).

9. Dispositif de calfeutrage selon l'une des revendications précédentes, **caractérisé en ce que** la région de bord libre d'une douille filetée (50.2, 50.3, 50.4, 44.5) présente un élargissement conique (72).

10. Dispositif de calfeutrage selon l'une des revendications précédentes, **caractérisé en ce que** la région de bord libre d'une douille filetée (44, 44.4, 50.5) présente un épaulement (58) en forme de L.

11. Dispositif de calfeutrage selon l'une des revendications précédentes, **caractérisé en ce qu'**un matériau d'étanchéité est présent sur les deux faces extérieures de la bague d'écartement (26).

12. Dispositif de calfeutrage selon la revendication 11, **caractérisé en ce que** le matériau d'étanchéité est une rondelle annulaire (28, 30).

13. Dispositif de calfeutrage selon la revendication 11 ou 12, **caractérisé en ce que** le matériau d'étanchéité est à élasticité permanente.

14. Dispositif de calfeutrage selon l'une des revendications 11 à 13, **caractérisé en ce que** le matériau d'étanchéité est une bande (84, 86) collante sur les deux faces

15. Dispositif de calfeutrage selon l'une des revendications précédentes, **caractérisé en ce que** des évidements (60, 62) sont présents dans la douille filetée (44, 50), par lesquels du matériau d'étanchéité, et/ou un outil de vissage, peut être introduit radialement dans l'espace intermédiaire (64, 60) entre la vitre (12, 14) et la douille filetée associée (44,50).

16. Vitrage isolant multiple (10) pourvu d'au moins une ouverture traversante (20) pour fixer un support de vitrage, **caractérisé en ce qu'**on utilise dans les trous de vitres (22, 24) un dispositif de calfeutrage (70, 70.2, 70.3, 70.4, 70.5) selon l'une des revendications précédentes.
